# EUROPÄISCHE PATENTSCHRIFT

(11) **EP 1 087 147 B1**
(45) Veröffentlichungstag und Bekanntmachung des Hinweises auf die Patenterteilung: **18.02.2004**
(21) Anmeldenummer: 00117061.2
(22) Anmeldetag: 09.08.2000
(51) Int. Cl.: F16B 5/02, E05D 5/02, A47K 3/36

(54) **Befestigungsvorrichtung für plattenförmige Bauteile**
Joint structure for panel-like components
Dispositif de fixation pour éléments en plaques

(30) Priorität: 21.09.1999 DE 19945184
(43) Veröffentlichungstag der Anmeldung: 28.03.2001
(73) Patentinhaber: Fischbach, Joachim, 88214 Ravensburg (DE)
(72) Erfinder: Greferath, Thomas, 32107 Bad Salzuflen (DE); Fischbach, Joachim, 88214 Ravensburg (DE)
(74) Vertreter: Patentanwälte Eisele, Otten, Roth & Dobler

(56) Entgegenhaltungen:
- EP-A- 0 841 032
- WO-A-98/03798
- DE-A- 4 436 483
- DE-U- 7 705 090
- US-A- 3 006 443
- US-A- 5 205 072

## Beschreibung

Die Erfindung betrifft eine Befestigungsvorrichtung für plattenförmige Bauteile, nach dem Oberbegriff des Hauptanspruchs.

Im einzelnen betrifft die Erfindung eine Befestigungsvorrichtung mit einem an dem plattenförmigen Bauteil befestigbaren Halteelement, welches mittels zumindest einer das plattenförmige Bauteil durchdringenden Schraube zur justierbaren Befestigung eines Trägers an dem plattenförmigen, Bauteil mit einem Gegendruckelement verspannbar ist.

Derartige Befestigungsvorrichtungen werden insbesondere eingesetzt, um Glaswände, Glastüren, Glastrennwände oder ähnliches, beispielsweise von Duschabtrennungen, zu befestigen. Die Befestigung, erfolgt dabei entweder an Scharnierbändern oder an anderen Montagehilfen.

Das grundlegende Problem derartiger Befestigungsvorrichtungen liegt darin, daß diese vor Ort montierbar sein müssen. Dabei muß es möglich sein, das plattenförmige Bauteil in seiner Lage einzujustieren, um beispielsweise Fertigungsungenauigkeiten, bauliche Maßabweichungen oder ähnliches korrigieren zu können. Eine werkseitige Vormontage scheidet meist aus.

Die Montagemöglichkeiten müssen so geschaffen sein, daß das plattenförmige Bauteil sicher und ohne die Gefahr von Beschädigungen eingebaut werden kann. Dieser Einbau sollte bevorzugterweise nicht sehr personalintensiv sein und Fehlmontagen ausschließen.

Der Stand der Technik zeigt unterschiedlichste Möglichkeiten, plattenförmige Bauteile, wie etwa Glasscheiben, zu befestigen. Üblicherweise erfolgt diese Befestigung durch eine Klemmung,
wobei eine Schraube durch eine Bohrung oder Ausnehmung des plattenförmigen Bauteils geführt und mit einem Träger verschraubt wird. Derartige Konstruktionen sind zwar einfach und kostengünstig herstellbar, sie weisen jedoch den entscheidenden Nachteil auf, daß die dem Träger abgewandte Seite des plattenförmigen Bauteils mit einer Gegendruckplatte oder ähnlichem versehen ist. Hierdurch scheidet eine einfache Reinigung aus. Insbesondere bei Duschabtrennungen oder ähnlichem ist dies in höchstem Maße unerwünscht. Es besteht nämlich, abgesehen von dem erhöhten personellen Reinigungs-Aufwand, die Gefahr, daß sich Ablagerungen bilden, an denen sich Keime anlagern. Somit wird auch aus hygienischen Gründen gefordert, die Außenfläche der plattenförmigen Bauteile vollständig oder möglichst glatt und eben auszubilden.

Eine Montagemöglichkeit, bei welcher ein konusförmiges Halteelement verwendet wird, ist aus der EP 841 032 A2 vorbekannt. Das konusförmige Halteelement gestattet es zwar, eine glatte Oberfläche des plattenförmigen Bauteils zu realisieren, die Montage und insbesondere die Justierung der Lage des plattenförmigen Bauteils ist jedoch relativ aufwendig, da ein verdrehbares, exzentrisches Justierelement vorgesehen sein muß. Hierdurch erhöhen sich die Herstellungskosten für die Befestigungsvorrichtung ganz erheblich.

Aus der DE 77 05 090 U ist es bekannt eine Klemmschiene an einer Glasscheibe zu befestigen, wobei eine Senkkopfschraube durch die Glasplatte geführt und mit einem in der Klemmschiene gelagerten Mutterkopf verschraubt ist. Der bündig in der Glasscheibe liegende Schraube erlaubt im Randbereich ihres Kopfes und in der Ausnehmung für das Betätigungselement die Anlagerung von Verschmutzungen.

Der Erfindung liegt die Aufgabe zugrunde, eine Befestigungsvorrichtung der eingangs genannten Art zu schaffen, welche bei einfachem Aufbau, kostengünstiger Herstellbarkeit und einfacher Montage die Nachteile des Standes der Technik vermeidet und insbesondere eine im wesentlichen glatte Außenoberfläche des plattenförmigen Bauteils ermöglicht.

Erfindungsgemäß wird die Aufgabe durch die Merkmale des Hauptanspruchs gelöst, die Unteransprüche zeigen weitere vorteilhafte Ausgestaltungen der Erfindung.

Im Rahmen der Erfindung ist somit vorgesehen, daß der Träger zur Lagejustierung mit einer Ausnehmung für die Schraube versehen ist, welche um die jeweilige seitliche Justiermöglichkeit - bezogen auf die Mittelachse der Ausnehmung des plattenförmigen Bauteils - größer ist als der jeweilige Durchmesser der Schraube und daß der Träger eine die Justierbewegung des Gegendruckelements ermöglichende Auflagefläche für das Gegendruckelement umfaßt.

Die erfindungsgemäße Befestigungsvorrichtung zeichnet sich durch eine Reihe erheblicher Vorteile aus. So kann erfindungsgemäß insbesondere darauf verzichtet werden, exzentrische Justierelemente vorzusehen oder Gegendruckelemente beziehungsweise Halteelemente zu verwenden! die unterschiedliche Montagemöglichkeiten bieten, um auf diese Weise eine Justierung der Lage des plattenförmigen Bauteils vorzusehen. Erfindungsgemäß kann das plattenförmige Bauteil vielmehr rein dadurch in seine gewünschte Lage gebracht werden, daß die Schraube in der wesentlich größeren Ausnehmung des Trägers seitlich verschoben werden kann. Diese Verschiebung kann in beliebige radiale Richtungen, bezogen auf die Mittelachse der Ausnehmung des Trägers erfolgen. Erfindungsgemäß ist auch das Maß der möglichen Justierung besonders einfach wählbar, da lediglich das verhältnis des Außendurchmessers der Schraube zu dem Durchmesser der Ausnehmung des Trägers passend gewählt werden muß. Sind somit erfahrungsgemäß lediglich kleine Justierbewegungen erforderlich, so kann die Ausnehmung des Trägers entsprechend kleiner dimensioniert werden. Analoges gilt für erforderliche größere Justiermaßnahmen.

Durch die verspannung des Halteelements gegenüber dem Gegendruckelement mittels der Schraube ist eine sichere Halterung gewährleistet. Selbst bei geringfügiger Lösung der Spannkraft der Schraube wird verhindert, daß das plattenförmige Bauteil sich löst und herabfällt. Somit weist die erfindungsgemäße Befestigungsvorrichtung auch ein hohes Maß an Betriebssicherheit auf.

Das Gegendruckelement kann bevorzugterweise in Form einer Platte ausgebildet sein. Um die Anpreßkraft auf den Träger beziehungsweise das plattenförmige Bauteil überleiten zu können, kann es günstig sein, wenn das Gegendruckelement an seiner dem Träger zugewandten Seite mit einer reibungserhöhenden Oberfläche versehen ist. Diese kann in Form einer Riffelung oder Rändelung ausgebildet sein. Durch ein Anziehen der Schraube wird diese Riffelung oder Rändelung in die Oberfläche des Trägers eingedrückt, so daß zusätzlich zu einer reibschlüssigen Halterung auch eine formschlüssige Halterung erfolgt.

Besonders günstig ist es, wenn der Träger mit einer Ausnehmung zur Aufnahme des Gegendruckelementes versehen ist. Dieses kann somit gänzlich oder teilweise in die Ausnehmung des Trägers versenkt werden, so daß das Gegendruckelement nicht oder nur geringfügig über die Oberfläche des Trägers vorsteht.

Um auch hohen optischen Anforderungen genügen zu können und um ein Eindringen von Verschmutzungen in den Bereich zwischen dem Gegendruckelement und dem Träger zu verhindern, ist es besonders vorteilhaft, wenn eine Abdeckung vorgesehen ist, die an dem Gegendruckelement beziehungsweise an der Schraube befestigbar und gegen den Träger anlegbar ist. Alternativ ist es auch möglich, die Abdeckung direkt an dem Träger zu befestigen, diese beispielsweise in die Ausnehmung des Trägers, in welche das Gegendruckelement eingefügt ist, zu verrasten. Die Abdeckung kann beispielsweise aus einem Kunststoffmaterial gefertigt sein, welches eine ausreichende Elastizität zum Einclipsen oder Einpressen in entsprechende Befestigungsausnehmungen hat.

Das Halteelement, welches üblicherweise aus Metall (Stahl, Nirosta-Stahl, Messing oder ähnlichem) gefertigt ist, kann in günstiger Weiterbildung der Erfindung mit einer Kunststoffummantelung versehen sein, welche entweder vollständig auf die Außenoberfläche des Halteelements aufgespritzt ist oder zumindest Teilbereiche der Außenoberfläche abdeckt. Diese Kunststoffummantelung schützt insbesondere die Wandung der Ausnehmung des plattenförmigen Bauteils und verhindert beispielsweise bei einer Glasplatte Ausbrechen von Kanten oder ähnlichem. Weiterhin können geringfügige Maßungenauigkeiten kompensiert werden.

Besonders vorteilhaft ist es, wenn die Kunststoffummantelung zumindest teilweise eine galvanisierte Oberfläche aufweist. Es ist somit nicht erforderlich, das Halteelement selbst mit einer Oberfläche hoher Güte zu versehen, beispielsweise zu polieren oder zu verchromen. Vielmehr kann eine derartige Oberfläche kostengünstig und einfach bei dem Kunststoffmaterial der Kunststoffummantelung erzielt werden.

Um die Montage zu erleichtern, kann es weiterhin vorteilhaft sein, das Halteelement mittels einer Klemmung oder eines Preßsitzes in der Ausnehmung des plattenförmigen Bauteils vorzumontieren. Auch hierfür kann die Kunststoffummantelung günstig sein. Diese kann beispielsweise mit Verrastungsnasen oder ähnlichem versehen werden. Somit wird bei der Montage verhindert, daß sich das Halteelement vom dem plattenförmigen Bauteil löst und herabfällt.

Die erfindungsgemäße Ausgestaltung der Befestigungsvorrichtung gestattet es, die Gewindebohrung zur Aufnehmung der Schraube an dem Halteelement vorzusehen. Es ist somit möglich, die Schraube von der Außenseite des plattenförmigen Bauteils einzuschrauben.

Durch die erfindungsgemäße Konstruktion kann somit sowohl auf die bekannte Exzenterverstellung als auch auf Konstruktionen verzichtet werden, die Langlöcher oder ähnliches zur seitlichen Justierung vorsehen. Vielmehr kann eine Einjustierung der Relativ-Position zwischen dem plattenförmigen Bauteil und dem Träger in jeder Richtung erfolgen. Da das Gegendruckelement vollständig gegen den Träger anliegt, ergibt sich eine große Berührungsfläche und nicht nur, wie beim Stand der Technik, eine Punktberührung.

Ein weiterer Vorteil der erfindungsgemäßen Konstruktion liegt darin, daß der Träger selbst, welcher Teil eines Scharnierbandes oder ähnlichem sein kann, sehr kostengünstig und einfach ausgestaltet werden kann. Als Materialien bieten sich Aluminium, Messing, nichtrostender Stahl oder ähnliches an. Auch hierdurch ergeben sich sehr günstige Herstellungskosten.

Sollte im Extremfall die durch die Maßunterschiede zwischen dem Außendurchmesser der Schraube und dem Innendurchmesser der Ausnehmung des Trägers vorgesehene Verstellmöglichkeit nicht ausreichend sein, so kann in einfachster Weise durch die Montageperson die Ausnehmung des Trägers mit Hilfe einer Feile oder ähnlichem vergrößert werden, um die gewünschte Positionierung erzielen zu können.

Die beschriebene Abdeckung oder Abdeckkappe kann, da sie aus Kunststoff gefertigt ist, galvanisiert, beispielsweise verchromt oder in einer Kunststoffausführung mit farblicher Anpassung an die Einbausituation ausgebildet sein.

Im Vergleich zu herkömmlichen Ausgestaltungen ergibt sich bei der erfindungsgemäßen Befestigungsvorrichtung eine Kosteneinsparung hinsichtlich der Herstellungskosten um mehr als 60%.

Der geringere Montage- und Justieraufwand ist hierbei noch nicht berücksichtigt.

Im folgenden wird die Erfindung anhand eines Ausführungsbeispiels in Verbindung mit der Zeichnung beschrieben. Dabei zeigt:
- Fig. 1: eine Teil-Schnittansicht des Ausführungsbeispiels, bei welchem zwei plattenförmige Bauteile an einem Scharnier befestigt sind,
- Fig. 2: eine Explosionsansicht eines Teilbereichs der in Fig. 1 gezeigten Anordnung,
- Fig. 3 - 12: fünf von der Erfindung nicht erfasste Vorrichtungen,

In dem Ausführungsbeispiel sind gleiche Teile jeweils mit gleichen Bezugsziffern versehen.

Die Fig. 1 zeigt eine Seiten-Schnittansicht des Ausführungsbeispiels der erfindungsgemäßen Befestigungsvorrichtung. Dabei sind Randbereiche zweier plattenförmiger Bauteile 1, beispielsweise Glasplatten, dargestellt. Wie sich aus der Explosionsansicht der Fig. 2 ergibt, umfaßt jedes plattenförmige Bauteil 1 eine Ausnehmung 9, welche zumindest zur Außenseite hin konisch ausgebildet ist.

An der Innenseite des plattenförmigen Bauteils 1 ist ein Träger 2 angeordnet, welcher Teil eines Scharnierbands sein kann. Der Träger 2 weist eine zylindrische Ausnehmung 6 auf, deren Durchmesser größer ist als der Außendurchmesser einer Schraube 3.

Wie sich aus den Fig. 1 und 2 ergibt, ist der Träger 2 mit einer weiteren, im wesentlichen koaxial zur Ausnehmung 6 angeordneten Ausnehmung 7 versehen, in welche ein scheibenförmiges Gegendruckelement 5 einlegbar ist. Dieses ist mit einer angesengten Ausnehmung zur Aufnahme des Kopfes der Schraube 3 versehen.

Die Schraube 3 wird in eine Gewindebohrung 12 eines Halteelements 4 eingeschraubt. Das Halteelement 4 weist einen Ansatz 13 auf, um die verfügbare Gewindelänge der Gewindebohrung 12 zu erhöhen.

Zwischen dem plattenförmigen Bauteil 1 und dem Träger 2 ist eine Zwischenlage 14, beispielsweise in Form einer dünnen Kunststofffolie oder ähnlichem zwischengelegt.

Das Halteelement 4 ist mit einer Kunststoffummantelung 10 umspritzt, welche, zumindest an ihrer freien Oberseite, galvanisch beschichtet sein kann. Die Dimensionierung des Halteelements 4 und der Kunststoffummantelung 10 ist so gewählt, daß das Halteelement 4 vollständig in der Ausnehmung des plattenförmigen Bauteils 1 aufnehmbar ist (siehe Fig. 1), so daß sich eine vollständig glatte Oberfläche des plattenförmigen Bauteils 1 ergibt. Durch geeignete Dimensionierung der Kunststoffummantelung 10 ist, im zusammenhang mit dem zylindrischen Bereich der Ausnehmung 9 beziehungsweise des Halteelements 4 eine Presssitz-Vormontage des Halteelements 4 an dem plattenförmigen Bauteil 1 möglich.

Zur Montage wird somit der Träger 2 gegen das plattenförmige Bauteil 1 in Anlage gebracht. Nachfolgend wird die Schraube 3 durch das Gegendruckelement 5 gesteckt und in die Gewindebohrung 12 eingeschraubt. Nunmehr ist es möglich, durch seitliche Relativbewegung zwischen dem plattenförmigen Bauteil 1 und dem Träger 2 die gewünschte Montage-Lage zu erzielen. Hierbei kann die Schraube 3 in der bezogen auf ihren Außendurchmesser größeren Ausnehmung 6 zeitlich bewegt werden. Gleiches gilt für die Bewegungsmöglichkeit des Gegendruckelements 5 in der größer dimensionierten Ausnehmung 7. Sobald die gewünschte Montage-Lage erreicht ist, wird die Schraube 3 angezogen. Eine gerauhte, geriffelte oder gerillte Oberfläche des Gegendruckelements 5 wird dabei gegen die Anlagefläche des Trägers 2 gepreßt, so daß sich zusätzlich eine formschlüssige Fixierung ergibt.

Nachfolgend wird eine kappenförmige Kunststoff-Abdeckung 8 in die Ausnehmung 7 eingerastet. Zur Halterung kann die Ausnehmung 7 mit einer Hinterschneidung versehen sein, in welche Rand-Nasen der Abdeckung 8 einrastbar sind.

Hinsichtlich der zu wählenden Maße der einzelnen Bauteile kann beispielsweise die Schraube 3 mit einem M6-Gewinde versehen sein. Bei einer Dicke des plattenförmigen Bauteils 1 von beispielsweise 8 Millimeter ergibt sich eine Länge des Ansatzes 13 (siehe Fig. 1) von 4 Millimeter. Der Durchmesser der Ausnehmung 6 kann beispielsweise mit 12 Millimeter gewählt werden, so daß sich jeweils eine seitliche Verschiebung von 3 Millimetern realisieren läßt. Es versteht sich, daß auch anderer Bemaßungen möglich sind.

Zusammenfassend ist festzustellen, daß sich die Anmeldung auf eine Befestigungsvorrichtung für plattenförmige Bauteile 1 bezieht, mit einem an dem plattenförmigen Bauteil 1 befestigbaren Halteelement 4, welches mittels zumindest einer das plattenförmige Bauteil 1 durchdringenden Schraube 3 zur justierbaren Befestigung eines Trägers 2 an dem plattenförmigen Bauteil 1 mit einem Gegendruckelement 5 verspannbar ist, dadurch gekennzeichnet, daß der Träger 2 zur Lagejustierung mit einer Ausnehmung 6 für die Schraube 3 versehen ist, welche um die seitliche Justiermöglichkeit größer ist als der jeweilige Durchmesser der Schraube 3 und daß der Träger 2 eine die Justierbewegung des Gegendruckelements 5 ermöglichende Auflagefläche für das Gegendruckelement 5 umfaßt.

## Patentansprüche

1. Befestigungsvorrichtung für Glasplatten (1) einer Duschabtrennung mit einem, in eine konische Ausnehmung der Glasplatte einsetzbaren konischen Halteelement (4), welches mittels einer die Glasplatte (1) zumindest teilweise durchdringenden Schraube (3) zur justierbaren Befestigung eines Trägers (2) an der Glasplatte (1) mit einem Gegendruckelement (5) verspannbar ist, wobei der Träger (2) zur Lagejustierung mit einer Ausnehmung (6) für die Schraube (3) versehen ist, welche um die seitliche Justierdistanz größer ist als der jeweilige Durchmesser der Schraube (3) und wobei der Träger (2) eine die Justierbewegung des Gegendruckelements (5) ermöglichende Auflagefläche für das Gegendruckelement (5) umfasst, **dadurch gekennzeichnet, daß** ein scheibenförmiges Gegendruckelement (5) eine angesenkte Ausnehmung zur Aufnahme des Kopfes der Schraube (3) und das Haltelement (4) eine Sacklochbohrung zur Aufnahme der Schraube (3) aufweist, wobei das Haltelement (4) eine geschlossene, mit der Glasscheibe bündige Oberfläche aufweist.

2. Befestigungsvorrichtung nach Anspruch 1, **dadurch gekennzeichnet, daß** das Gegendruckelement (5) in Form einer Platte ausgebildet ist.

3. Befestigungsvorrichtung nach Anspruch 1 oder 2, **dadurch gekennzeichnet, daß** das Gegendruckelement (5) an seiner dem Träger (2) zugewandten Seite mit einer reibungserhöhenden Oberfläche versehen ist.

4. Befestigungsvorrichtung nach Anspruch 3, **dadurch gekennzeichnet, daß** die Oberfläche geriffelt ist.

5. Befestigungsvorrichtung nach Anspruch 3, **dadurch gekennzeichnet, daß** die Oberfläche gerändelt ist.

6. Befestigungsvorrichtung nach einem der Ansprüche 1 bis 5, **dadurch gekennzeichnet, daß** der Träger (2) mit einer Ausnehmung (7) zur Aufnahme des Gegendruckelements (5) versehen ist.

7. Befestigungsvorrichtung nach einem der Ansprüche 1 bis 6, **gekennzeichnet durch** eine Abdeckung (8), welche an dem Gegendruckelement (5) beziehungsweise der Schraube (3) befestigbar und gegen den Träger (2) anlegbar ist.

8. Befestigungsvorrichtung nach einem der Ansprüche 1 bis 6, **gekennzeichnet durch** eine Abdeckung (8), welche an dem Träger (2) befestigbar und gegen diesen anlegbar ist.

9. Befestigungsvorrichtung nach einem der Ansprüche 1 bis 8, **dadurch gekennzeichnet, daß** das Halteelement (4) zumindest teilweise mit einer Kunststoff-Ummantelung (10) versehen ist.

10. Befestigungsvorrichtung nach Anspruch 9, **dadurch gekennzeichnet, daß** die Kunststoff-Ummantelung (10) zumindest teilweise mit einer galvanisierten Oberfläche versehen ist.

11. Befestigungsvorrichtung nach einem der Ansprüche 1 bis 10, **dadurch gekennzeichnet, daß** das Halteelement (4) mittels Klemmmitteln preßsitzartig in der Ausnehmung des plattenförmigen Bauteils (1) vormontierbar ist.

12. Befestigungsvorrichtung nach einem der Ansprüche 1 bis 11, **dadurch gekennzeichnet, daß** das Halteelement (4) mit einer Gewindebohrung (12) zur Aufnahme der Schraube (3) versehen ist.

## Claims

1. Fastening device for glass panels (1) of a shower partition comprising a conical holding element (4) which can be inserted into a conical recess of the glass panel, the holding element being fixable by means of a screw (3) at least partially penetrating the glass panel (1) for adjustable fastening of a carrier (2) to the glass panel (1) with a counter-pressure element (5), wherein for position adjustment, the carrier (2) is provided with a recess (6) for the screws (3) that is greater by the lateral adjustment distance than the respective diameter of the screw (3) and wherein the carrier (2) comprises a contact face for the counter-pressure element (5) allowing the adjustment movement of the counter-pressure element (5), **characterised in that** a disc-shaped counter-pressure element (5) has a countersunk recess for receiving the head of the screw (3) and the holding element (4) has a blind hole for receiving screws (3), the holding element (4) having a closed surface flush with the glass sheet.

2. Fastening device according to claim 1, **characterised in that** the counter-pressure element (5) is designed in the form of a panel.

3. Fastening device according to claim 1 or 2, **characterised in that** the counter-pressure element (5) is provided with a friction-increasing surface on its side facing the carrier (2).

4. Fastening device according to claim 3, **characterised in that** the surface is fluted.

5. Fastening device according to claim 3, **characterised in that** the surface is knurled.

6. Fastening device according to any one of claims 1 to 5, **characterised in that** the carrier (2) is provided with a recess (7) for receiving the counter-pressure element (5).

7. Fastening device according to any one of claims 1 to 6, **characterised by** a cover (8) that can be fastened to the counter-pressure element (5) or the screw (3) and placed against the carrier (2).

8. Fastening device according to any one of claims 1 to 6, **characterised by** a cover (8) that can be fastened to the carrier (2) and placed against it.

9. Fastening device according to any one of claims 1 to 8, **characterised in that** the holding element (4) is at least partially provided with a plastics material sheathing (10).

10. Fastening device according to claim 9, **characterised in that** the plastics material sheathing (10) is at least partially provided with a galvanised surface.

11. Fastening device according to any one of claims 1 to 10, **characterised in that** the holding element (4) can be preassembled in the manner of an interference fit in the recess of the panel-shaped component (1) by means of clamping means.

12. Fastening device according to any one of claims 1 to 11, **characterised in that** the holding element (4) is provided with a threaded hole (12) to receive the screw (3).

## Revendications

1. Dispositif de fixation pour des plaques de verre (1) d'une séparation de douche, comportant un élément de retenue conique (4) insérable dans un évidement conique de la plaque de verre et apte à être serré avec un élément de contre-pression (5) au moyen d'une vis (3) traversant au moins en partie la plaque de verre (1) pour la fixation ajustable d'un support (2) sur la plaque de verre (1), le support (2) étant prévu pour l'ajustable de position avec un passage (6) pour la vis (3) ménageant une distance latérale d'ajustement plus grande que le diamètre correspondant de la vis (3) et ledit support (2) comportant une surface d'appui pour l'élément de contre-pression (5) permettant le mouvement d'ajustement de ce dernier,
**caractérisé en ce qu'**un élément de contre-pression (5) en forme de plateau comporte un évidement chanfreiné pour recevoir la tête de la vis (3) et **en ce que** l'élément de retenue (4) comporte un trou borgne pour recevoir la vis (3), ledit élément de retenue (4) présentant une surface fermée affleurant la plaque de verre.

2. Dispositif de fixation selon la revendication 1,
**caractérisé en que** l'élément de contre-pression (5) présente la forme d'une plaque.

3. Dispositif de fixation selon l'une des revendications 1 ou 2,
**caractérisé en ce que** l'élément de contre-pression (5) est pourvu d'une surface à coefficient de frottement augmenté sur sa face dirigée vers le support (2).

4. Dispositif de fixation selon la revendication 3,
**caractérisé en ce que** la surface est striée.

5. Dispositif de fixation selon la revendication 3,
**caractérisé en ce que** la surface est moletée.

6. Dispositif de fixation selon l'une des revendications 1 à 5,
**caractérisé en ce que** le support (2) comporte un évidement (7) pour recevoir l'élément de contre-pression (5).

7. Dispositif de fixation selon l'une des revendications 1 à 6,
**caractérisé en ce qu'**il comporte un capuchon (8) qui peut être fixé à l'élément de contre-pression (5) ou à la vis (3) et qui peut s'appuyer contre le support (2).

8. Dispositif de fixation selon l'une des revendications 1 à 6,
**caractérisé en ce qu'**il comporte un capuchon (8) qui peut être fixé au support (2) contre lequel il peut s'appuyer.

9. Dispositif de fixation selon l'une des revendications 1 à 8,
**caractérisé en ce que** l'élément de retenue (4) comporte au moins en partie un revêtement synthétique (10).

10. Dispositif de fixation selon la revendication 9,
**caractérisé en ce que** le revêtement synthétique (10) est prévu au moins en partie avec une surface galvanisée.

11. Dispositif de fixation selon l'une des revendications 1 à 10,
**caractérisé en ce que** l'élément de retenue (4) peut être préalablement monté, à ajustage serré, par l'intermédiaire de moyens de serrage, dans un évidement de la pièce (1) en forme de plaque.

12. Dispositif de fixation selon l'une des revendications 1 à 11,
**caractérisé en ce que** l'élément de retenue (4) comporte un taraudage fileté (12) pour recevoir la vis (3).
